# EUROPÄISCHE PATENTSCHRIFT

(11) **EP 0 488 143 B1**
(45) Veröffentlichungstag und Bekanntmachung des Hinweises auf die Patenterteilung: **12.04.1995**
(21) Anmeldenummer: 91120146.5
(22) Anmeldetag: 26.11.1991
(51) Int. Cl.: B24B 19/00, B24B 21/22, B24B 1/04

(54) **Verfahren zum Schleifen der Standflächen keramischer Artikel**
Method for ceramic wave foot grinding
Méthode pour le meulage des surfaces de support d'articles en céramique

(30) Priorität: 29.11.1990 DE 4038031
(43) Veröffentlichungstag der Anmeldung: 03.06.1992
(73) Patentinhaber: Heinrich Zeidler, Maschinenfabrik GmbH & Co.KG, D-95100 Selb (DE)
(72) Erfinder: Zeitler, Ottmar, W-8591 Thiersheim (DE)
(74) Vertreter: Münich, Wilhelm, Dr.

(56) Entgegenhaltungen:
- WO-A-89/03279
- DE-A- 3 636 602
- US-A- 2 741 076
- US-A- 4 939 870
- PATENT ABSTRACTS OF JAPAN vol. 9, no. 235 (M-415)(1958) 21. September 1985

## Beschreibung

Die Erfindung bezieht sich auf ein Verfahren zum Schleifen der Standflächen keramischer Artikel und dergleichen mit runder, rechteckiger oder ovaler Form. Ein solches Verfahren, wie beschrieben im Oberbegriff des Anspruchs 1, ist aus DE-A-36 36 606 bekannt.

Das erfindungsgemäße Verfahren ist zur Bearbeitung, insbesondere zum Schleifen großer keramischer Artikel wie Platten, Schalen und dergleichen vorgesehen, die wegen ihrer Größe mit einem zusätzlich zu ihrem normalen Fuß ausgebildeten Konterfuß oder auch Steg versehen sind. Dieser Konterfuß muß bei entsprechender Artikelgröße angebracht werden, da ansonsten beim Brand der zentrale Bereich nach unten durchsackt. Nach dem Brand hat man die Artikel bisher von Hand über einen Abrißtisch geführt, wo sowohl Fuß als auch Konterfuß auf einer ebenen Fläche, die mit einem Schleifmittel bedeckt war, plan geschliffen wurde. Dabei sind scharfkantige Flächen entstanden, die stets Kratzspuren beim Gebrauch der Artikel auf Tischen und auf den Oberseiten der Artikel beim Stapeln verursachten.

Aus der DE-AS 11 03 801 ist eine Maschine und ein entsprechendes Verfahren bekannt, bei dem die Füße der Teller oder ähnlicher runder Gegenstände mit entsprechenden Schleifbacken, besetzt mit Diamant- oder Korundleisten, abgerundet werden können. Dazu sind rund um eine Drehtischhohlwelle zahlreiche Zentrier- und Haltevorrichtungen auf einer Drehtischplatte angeordnet. In diese Haltevorrichtung, die über Laufrollen und ein Kurbelstück gesteuert werden, sind Teller mit ihrem Fuß nach oben weisend eingelegt. Über dem dargestellten Teller hängt an einem Ausleger der Schleifmotor. Über eine Muffe ist an dessen Welle ein aus drei Winkelhebeln bestehendes Schleifwerkzeug mit den erwähnten Schleifbacken angebracht. Durch Absenken des Auslegers und bei laufendem Antrieb legen sich die gespreizten Schleifbacken an die Außenseite des Tellerfußes. Je weiter sich der Ausleger absenkt, desto stärker neigen sich die Schleifbacken, wodurch der Fuß von außen nach innen rundgeschliffen wird. Durch diese drei dargestellten Schleifbacken können zwar kreisförmige Tellerfüße geschliffen werden, Konterfüße bzw. Stege und die Füße von nicht kreisförmigen keramischen Artikeln lassen sich damit jedoch nicht schleifen.

Die US-A-49 39 870 zeigt eine Schleifmaschine und ein Verfahren zum Schleifen in vertikaler und horizontaler Lage. Dazu läßt sich ein Schleifradkopf von der senkrechten Lage in die horizontale Lage verstellen, wobei er in beiden Stellungen Antrieb für ein Schleifband sein kann. Zur Erhöhung der Schleifleistung vibriert das Schleifband, dessen Antrieb hierzu über ein Schneckengetriebe mit einem exzentrischen Rad in Verbindung steht.

Eine Vorrichtung und ein Verfahren zum Schleifen der Füße keramischer Erzeugnisse zeigt auch die DE-A-36 36 602. Auf einem Förderer gelangen die Teller, Platten, Schalen und Terrinen an ein vierteiliges, mit Saugern versehenes Drehkreuz. Dieses Drehkreuz taktet jeweils um 90°, wobei die Sauger ein Erzeugnis aufnehmen, in eine erste Bandschleifstation und nach einem weiteren Takt in eine zweite Bandschleifstation transportieren. In beiden Bandschleifstationen erfolgt ein planparalleler Schliff mit unterschiedlich grobkörnigen Schleifbändern. Ein gesondertes Bearbeiten eines Konterfußes ist mit dieser Vorrichtung nicht möglich.

Aus dem Stand der Technik ist auch die Arbeitsweise eines Umlauftisches für die Bearbeitung von Metallteilen bekannt. Hierzu ist der WO-A-89/03 279 ein Umlauftisch zu entnehmen, der eine Drehbewegung in eine flachere Umlaufbewegung ohne Rotation umwandelt. Diese Umlauftische mit planetarischer Umlaufbahn kommen zur Bearbeitung runder Löcher oder Aussparungen in metallischen Werkstücken zum Einsatz, wo rotierende Schleif- und Polierräder einem bestimmten Oberflächenverlauf folgen müssen.

Der Erfindung liegt demnach die Aufgabe zugrunde, ein Verfahren zum Schleifen keramischer Artikel zu schaffen, mit dem sämtliche Sonder-Fußformen geschliffen werden können.

Die Aufgabe ist erfindungsgemäß dadurch gelöst, daß sowohl Fuß wie auch Konterfuß bzw. Steg in mindestens zwei aufeinanderfolgenden getrennten Stationen geschliffen werden, wobei stets in der ersten Station der Konterfuß geschliffen wird und wobei das Werkstück und/oder das Schleifwerkzeug mindestens während des Schleifens des Konterfußes exzentrisch rotiert.

Nachstehend wird die Erfindung an Hand von Ausführungsbeispielen unter bezug auf Zeichnungen näher erläutert:
- Fig. 1: zeigt eine Draufsicht auf die Schleifvorrichtung in Form einer Drehtischausführung
- Fig. 2: zeigt eine Teilansicht durch die Schleifstation für den Konterfuß
- Fig. 3: zeigt eine Teilansicht der Schleifstation für den Konterfuß 180° versetzt zur Fig. 2
- Fig. 4: zeigt eine Teilansicht der Schleifstation für den Artikelfuß
Das in Fig. 1 dargestellte Beispiel betrifft eine Naßschleifmaschine mit Drehtischausführung. Die Anzahl der einzelnen Stationen, die eine Schleifmaschine aufweist, richtet sich nach den gestellten Anforderungen. Im dargestellten Beispiel sind sechs Stationen **I, II, III, IV, V, VI** vorgesehen. Bei Station **I** werden die hier als Platten **12** dargestellten Artikel entweder von Hand oder automatisch von einem nicht gezeichneten Greifer oder Sauger auf den Werkzeughalter **14** aufgelegt. Station **II** ist mit einem Schleifwerkzeug für den Konterfuß **16** ausgestattet. Der Konterfuß **16** ist in allen Darstellungen in Form eines Steges erkenntlich, der sich auf der jeweiligen Längsachse an der Unterseite innerhalb des Fußes der Platte erstreckt. Andere Konterfußformen sind bekannt. In den Stationen **III, IV, V** erfolgt der Schliff des Fußes **17**. Die in den Stationen **III, IV, V** verwendeten Schleifmittel weisen zumeist unterschiedliche Körnungen auf, wobei in Station **V** die feinste Körnung verwendet wird. Die letzte Station **VI** auf dem Drehtisch **18** ist die Abnahmestation. Ebenso wie bei Station **I** können hier die Platten **12** von nicht dargestellten Greifern entnommen und gegebenenfalls weiteren Vorrichtungen zugeführt werden.

Der Drehtisch **18**, dessen Stationenzahl erhöht werden kann für eventuelle Polier- oder Reinigungsvorgänge, hat auch eine Wanne, in der das zum Schleifen verwendete Wasser und die darin mitgeführten Schleifrückstände gesammelt werden. Die Anordnung der Schleifvorrichtung für den Konterfuß **16** vor allen weiteren Schleifstationen hat den Zweck, daß die hier im Zentrum anfallenden Schleifrückstände durch die Rotation der Artikel und der damit auftretenden Fliehkraft während der nachfolgenden Arbeitsgänge nach außen gefördert werden. In allen Schleifstationen sind Träger **20** vorgesehen, an die die Schleifwerkzeuge mittels Schraubverbindungen befestigt sind.

Die Fig. 2 und 3 stellen die Station **II** dar, in der eine Schleifvorrichtung für den Konterfuß **16** vorgesehen ist. Die Platten liegen auf Werkstückhaltern **14** auf, die aus Metall oder Kunststoff geformt sein können. Für den festen Sitz der Platten **12** auf den Werkstückhaltern **14** sorgt entweder Vakuum, das über die Leitung **22** der Welle **24** im Raum **26** erzeugt wird, oder über beispielsweise einen möglicherweise elastischen Rand **28**, der die Platten hält. Der Werkstückhalter **14** ist hier beispielsweise gegenüber der Achse A der Welle **24** exzentrisch angeordnet.

Während des Schleifens liegt das Schleifband **30** auf dem Konterfuß **16** auf. Nach jedem Schleifvorgang rückt das Schleifband **30** um eine Länge, die abhängig von der Länge des Konterfußes ist, nach. Dazu wird Schleifband **30** von der einen Spule **32** abgewickelt und auf die mit ihr zusammenwirkende Spule **34** aufgewickelt, die beide am Träger **20** befestigt sind. Ebenfalls am Träger **20** sitzt die Kolbenzylindereinheit **36**, mit der die Höhe für den Schleifklotz **38** grob einstellbar ist. Die höhen- und anpreßdruckmäßige Feineinstellung für den Schleifklotz **38** geht von der Zugfeder **40** aus, die am Ende der Stange **42** sitzt, an derem anderen Ende ein Vibrator **44** als Zwischenglied zum Schleifklotz sitzt. Die vom pneumatischen Vibrator **44** erzeugten Schwingungen verstärken die Schleifwirkung des Schleifbands, deren Anpreßdruck auch von der Einstellschraube aus variiert werden kann. Die elastische Auflage **46** umfaßt beim Schleifen die Konterfußränder, wodurch das Schleifband **30** runde Übergänge schafft.

Fig. 3 zeigt die in Fig. 2 dargestellte Schleifstation **II** mit der um 180 ° gedrehten Platte **12**, so daß der Konterfuß **16** im Querschnitt dargestellt ist. Um zu verhindern, daß das Schleifband **30** einen Punkt auf dem Konterfuß **16** hinterläßt, der nahezu unbearbeitet ist und von ungenügender Relativbewegung zwischen Konterfuß und Schleifband herrühren würde, ist der Werkstückhalter **14** versetzt zur Achse A auf der Welle **24** angebracht. Den gleichen Effekt würde eine exzentrische Lage der Platte auf dem Werkstückhalter **14** bewirken. Links und rechts des Vibrators **44** sind jeweils Führungsrollen **48** dargestellt.

Die in Fig. 4 dargestellte Station **III** ist nahezu baugleich mit den Stationen **IV und V**. Diese Station/en ist/sind zum Schleifen des Fußes **17** eingerichtet, wofür ebenfalls ein taktmäßig transportiertes Schleifband **30** eingesetzt wird.

Auf Grund der zu schleifenden ovalen Fläche ist hierzu eine elastische Rolle **50** vorgesehen, die das Schleifband **30** an den Fuß **17** drückt und somit die Standfläche wie auch die Kanten zugleich bearbeitet. Die Länge der Rolle **50** orientiert sich am Durchmesserunterschied des Fußes **17**, der bei ovalen und nahezu rechteckigen Platten **12** erheblich sein kann. Zum Ausgleich von Höhenunterschieden einzelner Platten **12** untereinander ist die gesamte Schleifstation mit einer nicht dargestellten Feder in der Lage, sich an das geänderte Höhenniveau anzugleichen. Um Schleifspuren auf dem Artikelboden innerhalb des Fußes zu vermeiden, neigt man die Rolle **50**. Dies geschieht durch das Verstellen der Schraube **52**. Die Rolle **50** ist hier nach links geneigt dargestellt. Ebenso kann die Rolle jedoch auch nach rechts geneigt sein, falls dies durch Änderung der Drehrichtung des Werkstückhalters **14** bzw. durch die Bearbeitung anderer Artikel mit besonderen Fußformen notwendig wird.

## Patentansprüche

1. Verfahren zum Schleifen der Standflächen keramischer Artikel u.dgl. mit runder, rechteckiger oder ovaler Form, wobei deren Standflächen aus einem Fuß (17) und einem zusätzlichen Konterfuß (16) bzw. Steg bestehen, in einer Schleifmaschine mit einer Anzahl einzelner Stationen (II, III, IV, V), die ein Schleifwerkzeug und einen Werkstückhalter (14) aufweisen,
**dadurch gekennzeichne**t,
daß sowohl Fuß (17) wie auch Konterfuß (16) bzw. Steg in mindestens zwei aufeinanderfolgenden getrennten Stationen (II, III, IV, V) geschliffen werden, wobei stets in der ersten Station (II) der Konterfuß geschliffen wird und wobei das Werkstück und/oder das Schleifwerkzeug mindestens während des Schleifens des Konterfußes (16) exzentrisch rotiert.

## Claims

1. Method of grinding the supporting surfaces of ceramic articles or similar products having a round, rectangular or oval shape, whose supporting surfaces are formed by a foot (17) and an opposing foot (16) or a web, respectively, in a grinding machine having a plurality of individual stations (II, III, IV, V) comprising a grinding tool and a workpiece holder (14),
**characterized in**
that said foot (17) as well as said opposing foot (16) or said web, respectively, are ground in at least two separate stations in succession (II, III, IV, V), with said opposing foot being always ground in the first station (II) and with said workpiece and or said grinding tool rotating eccentrically at least during the grinding of said opposing foot (16).

## Revendications

1. Méthode à meuler des surfaces de support d'articules en céramique ou similaires à une forme ronde, rectangulaire ou ovale, leurs surfaces de support étant formées d'un pied (17) et un contre-pied (16) ou respectivement une traverse, dans une meuleuse à plusieurs postes individuels (II, III, IV, V) qui comprennent un outil abrasif et un porte-pièce (14),
**caractérisé en ce**
que ledit pied (17) et de même ledit contre-pied (16) ou respectivement la traverse sont meulés dans au moins deux postes séparés successifs (II, III, IV, V), ledit contre-pied étant toujours meulé au premier poste (II) et la pièce et/ou ledit outil abrasif tournant de façon excentrique au moins pendant le meulage dudit contre-pied (16).
